# FASCICULE DE BREVET EUROPEEN

(11) **EP 0 764 757 B1**
(45) Date de publication et mention de la délivrance du brevet: **26.04.2000**
(21) Numéro de dépôt: 96401977.2
(22) Date de dépôt: 18.09.1996
(51) Int. Cl.: E06B 3/62

(54) **Profilé d'étanchéité, en particulier pour vitrage**
Dichtungsprofil, insbesondere für Verglasung
Sealing profile, in particular for glazing

(30) Priorité: 19.09.1995 FR 9510948
(43) Date de publication de la demande: 26.03.1997
(73) Titulaire: HUTCHINSON, 75008 Paris (FR)
(72) Inventeur: Douillet, Jacques, 34301 Moirans (FR); Jourdan, Gilbert, 34301 Moirans (FR)
(74) Mandataire: Ramey, Daniel

(56) Documents cités:
- EP-A- 0 632 184
- DE-A- 4 228 874
- FR-A- 2 336 610
- GB-A- 1 535 315

## Description

L'invention concerne un profilé d'étanchéité en particulier pour vitrage, réalisé au moins en partie en une matière élastiquement extensible telle que du caoutchouc ou un élastomère et comprenant une base de montage ou d'emboîtement et un ou des flancs ou lèvres d'application sur la périphérie du vitrage.

Les profilés de ce type doivent être coupés au niveau des angles des vitrages, soit par des coupes à 45°, soit par des coupes droites, qui sont relativement délicates à exécuter et demandent un soin très particulier de l'opérateur.

Pour éviter cet inconvénient, on a déjà proposé, par exemple dans le Brevet FR-A-2 336 610, des profilés qui comportent des lignes transversales de découpe formées à intervalles réguliers à travers la base et une partie des flancs du profilé, ce qui permet de plier le profilé à angle droit sans difficulté aux angles du vitrage, mais qui a pour inconvénient une mauvaise tenue et une absence de rigidité du profilé, d'où résultent des difficultés de manipulation et de montage.

On a également proposé, dans la Demande de Brevet FR-A-2 708 308, un profilé qui est formé, non pas avec des lignes de découpe comme précité, mais avec des lignes de prédécoupe qui peuvent être transformées en lignes de découpe uniquement aux angles d'un vitrage par traction sur le profilé, ce qui a pour avantage que le profilé conserve à l'état initial une bonne tenue et une rigidité suffisante, facilitant sa manipulation et son montage.

La présente invention a pour objet un profilé du même type que ceux décrits ci-dessus, mais qui est d'utilisation encore plus simple et plus avantageuse.

Elle propose à cet effet un profilé d'étanchéité, en particulier pour vitrage, réalisé au moins en partie en une matière élastiquement extensible telle que du caoutchouc ou un élastomère et comprenant une base de montage ou d'emboîtement et au moins un flanc formant ou comportant une lèvre d'étanchéité, caractérisé en ce qu'au moins une partie de ce flanc comporte des zones d'épaisseur réduite qui sont longitudinalement étirables sans déchirure de matière au montage du profilé sur un angle du vitrage.

Un tel profilé peut être monté commodément aux angles d'un vitrage car l'extension de la partie du profilé comprenant les zones d'épaisseur réduite se traduit par une extension de ces zones, sans arrachement, coupe ou déchirure de matière, et donc sans nuire à l'étanchéité. En outre, une faible dimension de ces zones par rapport à la dimension transversale du profilé permet de conserver à celui-ci une tenue et une rigidité satisfaisantes.

Avantageusement, ces zones d'épaisseur réduite sont de forme circulaire, ovale, polygonale ou analogue ayant une dimension longitudinale non négligeable, (cette dimension longitudinale étant considérée parallèlement à la direction longitudinale du profilé).

Dans un mode de réalisation préféré de l'invention, ces zones sont alignées longitudinalement et transversalement en formant des rangées et des colonnes dans le profilé, et sont des orifices cylindriques à section circulaire traversant complètement ou non l'épaisseur du profilé.

En variante, ces zones peuvent avoir une forme différente en section, par exemple ovale, et elles peuvent être formées sur une partie seulement ou sur la totalité de l'épaisseur du profilé.

L'invention sera mieux comprise et d'autres caractéristiques, détails et avantages de celle-ci apparaîtront plus clairement à la lecture de la description qui suit, faite à titre d'exemple en référence aux dessins annexés dans lesquels :
la figure 1 représente schématiquement, en coupe transversale, deux profilés selon l'invention montés sur un vitrage ;
la figure 2 est une vue schématique partielle en élévation d'un des profilés de la figure 1 ;
la figure 3 représente schématiquement le profilé de la figure 2 plié à angle droit.
la figure 4 est une vue schématique partielle en élévation d'une variante de réalisation.

On se réfère d'abord à la figure 1, qui représente un vitrage 10 sur les deux faces duquel sont appliqués des profilés d'étanchéité tels que ceux représentés en 12 et 14, qui sont emboîtés sur des cadres 16, 18, par exemple métalliques ou en matière plastique.

Le profilé 12 de gauche comprend un corps 22 sensiblement parallèle au vitrage 10 et trois lèvres d'étanchéité 24 formées sur le corps 22 et appliquées élastiquement sur une face du vitrage 10, un talon 26 de montage dans une rainure du cadre 16 étant prévu sur l'autre côté du corps 22, à l'opposé des lèvres d'étanchéité 24.

Pour monter correctement ce profilé aux angles d'un vitrage, il fallait dans la technique antérieure, faire des coupes dans le corps 22, dans le talon 26 et dans les deux lèvres d'étanchéité inférieures 24, mais non dans la lèvre d'étanchéité supérieure qui doit rester intacte pour assurer une étanchéité continue sur le vitrage 10.

Le profilé d'étanchéité 14 représenté en partie droite de la figure 1 est du type à section transversale en demi-lune et comprend deux lèvres d'étanchéité 32 appliquées élastiquement sur une face du vitrage 10, le dos du profilé comportant une rainure permettant de l'emboîter sur un rebord du cadre 18. Pour monter correctement ce profilé aux angles du vitrage, il fallait faire des coupes dans l'ensemble du profilé à l'exception de la lèvre d'étanchéité supérieure 32.

Ces coupes devaient être très précises aussi bien en ce qui concerne leur orientation que leur étendue, une coupe mal faite se traduisant par des défauts d'aspect ou d'étanchéité des profilés.

La ligne L en pointillé de la figure 1 schématise la séparation entre les parties des profilés 12 et 14 qui devaient être entaillées et qui sont situées au-dessous de cette ligne L, et les parties de ces profilés qui ne devaient pas être entaillées et qui sont situées au-dessus de la ligne L, cette ligne L pouvant être au-dessus ou au-dessous du talon et de la rainure de montage du profilé.

La présente invention permet d'apporter une solution simple et efficace au problème du montage des profilés d'étanchéité aux angles des vitrages, grâce à des zones d'épaisseur réduite qui sont formées de préférence à intervalles réguliers dans la base et une partie du ou des flancs des profilés, ces zones étant de forme circulaire, oblongue, polygonale ou analogue et ayant des dimensions relativement faibles par rapport à la dimension transversale des profilés. De façon générale, ces zones ont chacune un contour continu ou fermé et une dimension longitudinale non négligeable dans la direction longitudinale du profilé, leur dimension transversale étant avantageusement du même ordre de grandeur que leur dimension longitudinale.

Un exemple de réalisation de l'invention est représenté dans les figures 2 et 3, cet exemple correspondant au profilé d'étanchéité 14 représenté schématiquement en figure 1.

Le profilé d'étanchéité 14 des figures 2 et 3 est, comme déjà indiqué, approximativement en forme de demi-lune en section transversale et comprend deux lèvres d'étanchéité opposées 32 destinées à être appliquées élastiquement sur une face d'un vitrage 10, et une rainure d'emboîtement 36 formée dans le dos du profilé, du côté opposé aux lèvres d'étanchéité 32.

La lèvre d'étanchéité inférieure 32 et éventuellement la partie du profilé 14 qui comprend la rainure d'emboîtement 36, et que l'on peut considérer comme la base de montage du profilé, sont formées à intervalles réguliers avec des zones d'épaisseur réduite 38 qui sont ici des orifices de forme cylindrique à section circulaire alignés longitudinalement pour former deux rangées parallèles dans le profilé, et alignés transversalement pour former des colonnes parallèles comprenant chacune au moins deux orifices 38.

Bien entendu, les zones 38 pourraient avoir une section non circulaire, par exemple oblongue, ovale, polygonale, ou analogue et on pourrait former dans le profilé une seule rangée de ces zones ou plus de deux rangées parallèles de ces zones.

Les orifices 38 sont ici formés sur toute l'épaisseur du profilé 14 et traversent donc celui-ci en débouchant sur chacune de ses deux faces opposées. Les zones d'épaisseur réduite 38 peuvent également n'être formées que sur une partie de l'épaisseur du profilé, de préférence sur une majeure partie de cette épaisseur.

Pour monter ce profilé à l'angle d'un vitrage comme schématisé en figure 3, il suffit de le plier à angle droit en exerçant une légère traction sur sa partie qui comporte les orifices 38. Comme on le voit en figure 3, cette traction se traduit par une extension de la dimension longitudinale des orifices 38, ceux qui se trouvent exactement à l'angle du vitrage étant fortement ovalisés et étirés, les orifices adjacents étant encore ovalisés et étirés, mais de façon moins importante, les orifices suivants étant très légèrement ovalisés et étirés, et les orifices suivants restant cylindriques à section circulaire.

Les orifices 38 transversalement alignés sont séparés par une épaisseur de matière suffisante pour que la mise en traction du profilé au montage sur l'angle d'un vitrage ne provoque pas de déchirure transversale du profilé entre les orifices 38.

La lèvre 32 supérieure qui est appliquée sur le vitrage à l'intérieur de l'angle formé par le profilé peut assurer une étanchéité continue sur le vitrage.

L'autre lèvre d'étanchéité 32, qui comporte les orifices 38, n'est pas découpée transversalement de façon continue au niveau de l'angle du vitrage et permet également d'assurer une certaine étanchéité au niveau de cet angle.

Un des avantages essentiels des profilés selon l'invention est donc qu'ils peuvent être montés sur un vitrage et pliés au niveau des angles du vitrage sans découpe transversale continue ni arrachement ou déchirure de matière, ce qui permet de maintenir une étanchéité de très bonne qualité aux angles du vitrage tout en facilitant le montage et la pose des profilés.

Bien entendu, l'invention est également applicable aux profilés qui ont été représentés en partie gauche de la figure 1, ainsi qu'aux autres profilés d'étanchéité pour vitrage qui comprennent au moins une partie en matière élastiquement déformable et extensible telle que du caoutchouc ou un élastomère.

Typiquement, les zones 38 peuvent être espacées longitudinalement d'une distance de l'ordre de 5 à 15 mm environ, elles peuvent être espacées transversalement d'une distance de quelques millimètres (par exemple de 4 à 10 mm environ), et leur diamètre ou dimension moyenne est de l'ordre de quelques millimètres.

Lorsque les zones 38 sont initialement formées sur une partie seulement de l'épaisseur du profilé, elles ne débouchent que sur une face du profilé et sont fermées, du côté de l'autre face du profilé, par une épaisseur de matière formant une membrane. Dans ce cas, une traction exercée sur le profilé pour son montage à l'angle d'un vitrage peut suffire ou non pour déchirer les membranes des zones 38 qui se trouvent à l'angle du vitrage ou à son voisinage immédiat, en fonction de l'épaisseur des membranes.

Dans une variante de réalisation représentée schématiquement en figure 4, les zones précitées 38 sont formées dans le profilé 14 à l'extrémité de lignes transversales de prédécoupe 40, continues ou discontinues, formées à travers toute l'épaisseur du profilé ou non, chaque zone 38 ayant pour fonction de former un arrêt de la découpe transversale du profilé le long de la ligne 40 correspondante lors du montage du profilé sur l'angle d'un vitrage. On évite ainsi que la ligne transversale 40 de prédécoupe ne forme une amorce de rupture ou de déchirure susceptible de s'étendre sur toute la dimension transversale du profilé. Dans ce cas également, les zones 38 peuvent avoir toute forme voulue, circulaire, oblongue, carrée, rectangulaire, triangulaire, etc. Elles sont formées dans le profilé 14 au niveau de la ligne longitudinale L de la figure 1 (ligne de séparation entre la partie entaillée et la partie non entaillée du profilé). Comme on l'a représenté en figure 4, les lignes transversales 40 de prédécoupe peuvent être formées par un alignement de trous, d'entailles ou de prédécoupes de forme quelconque ou par des entailles transversales continues.

## Revendications

1. Profilé d'étanchéité, en particulier pour vitrage, réalisé au moins en partie en une matière élastiquement extensible telle que du caoutchouc ou un élastomère et comprenant une base de montage ou d'emboîtement et au moins un flanc (32) comportant ou formant une lèvre d'étanchéité, caractérisé en ce qu'au moins une partie du flanc (32) du profilé comprend des zones (38) d'épaisseur réduite qui sont longitudinalement étirables sans déchirure de matière au montage du profilé sur un angle.

2. Profilé selon la revendication 1, caractérisé en ce que les zones (38) d'épaisseur réduite sont de forme circulaire, ovale, polygonale ou analogue.

3. Profilé selon la revendication 1 ou 2, caractérisé en ce que lesdites zones (38) sont alignées longitudinalement et transversalement dans le profilé.

4. Profilé selon la revendication 1 ou 2, caractérisé en ce qu'il comprend une seule rangée desdites zones (38) longitudinalement alignées.

5. Profilé selon l'une des revendications précédentes, caractérisé en ce que lesdites zones (38) sont des orifices traversant complètement ou non l'épaisseur du profilé.

6. Profilé selon l'une des revendications précédentes, caractérisé en ce que lesdites zones (38) sont espacées longitudinalement d'une distance de l'ordre de 5 à 15 mm.

7. Profilé selon l'une des revendications précédentes, caractérisé en ce que lesdites zones (38) sont espacées transversalement d'une distance de quelques millimètres.

8. Profilé selon l'une des revendications précédentes, caractérisé en ce que lesdites zones (38) ont un diamètre ou une dimension transversale de l'ordre de quelques millimètres.

9. Profilé selon l'une des revendications précédentes, caractérisé en ce que lesdites zones (38) sont formées à intervalles réguliers dans le profilé.

10. Profilé selon l'une des revendications précédentes, caractérisé en ce que lesdites zones (38) sont formées à l'extrémité de lignes transversales (40) de prédécoupe d'un type quelconque.

## Patentansprüche

1. Dichtungsprofil, insbesondere für Verglasung, zumindest teilweise aus einem elastisch dehnbaren Material, wie zum Beispiel Gummi oder ein Elastomer, bestehend, mit einem Montage- oder Steckunterbau und mindestens einer Flanke (32), die eine Dichtlippe beinhaltet oder bildet, dadurch gekennzeichnet, daß zumindest ein Teil der Flanke (32) des Profils Bereiche (38) mit einer reduzierten Dicke besitzen, die in der Länge dehnbar sind, ohne Materialriß in den Ecken bei der Montage der Profile.

2. Profil nach Anspruch 1, dadurch gekennzeichnet, daß die Bereiche (38) mit reduzierter Dicke kreisförmig, oval, polygonal oder analog sind.

3. Profil nach Anspruch 1 oder 2, dadurch gekennzeichnet, daß die benannten Bereiche (38) längs und quer im Profil ausgerichtet sind.

4. Profil nach Anspruch 1 oder 2, dadurch gekennzeichnet, daß es nur einen einzigen der benannten Bereiche (38) besitzt, der längs ausgerichtet ist.

5. Profil nach einem der vorstehenden Ansprüche, dadurch gekennzeichnet, daß die benannten Bereiche (38) Löcher sind, die die Stärke des gesamten Profils vollständig oder nicht durchdringen bzw. durchqueren.

6. Profil nach einem der vorstehenden Ansprüche, dadurch gekennzeichnet, daß die benannten Bereiche (38) längs in einem Abstand von 5 bis 15 mm angeordnet sind.

7. Profil nach einem der vorstehenden Ansprüche, dadurch gekennzeichnet, daß die benannten Bereiche (38) quer in einem Abstand von einigen Millimetern angeordnet sind.

8. Profil nach einem der vorstehenden Ansprüche, dadurch gekennzeichnet, daß die benannten Bereiche (38) einen Durchmesser oder ein Durchlaßmaß von einigen Millimetern haben.

9. Profil nach einem der vorstehenden Ansprüche, dadurch gekennzeichnet, daß die benannten Bereiche (38) in regelmäßigen Abständen im Profil angeordnet werden.

10. Profil nach einem der vorstehenden Ansprüche, dadurch gekennzeichnet, daß die benannten Bereiche (38) am einen Ende von beliebig gearteten, vorgestanzten Querlinien (40) angeordnet sind.

## Claims

1. An extruded seal, in particular for glazing, made at least partially from an elastically stretchable material such as rubber or an elastomer and comprising a mounting or push-fit base and at least one edge (32) comprising or forming a sealing lip, characterised in that at least a part of the edge (32) of the seal has areas (38) of a reduced thickness, which can be longitudinally stretched without the material tearing when mounting the seal on a corner.

2. A seal as claimed in claim 1, characterised in that the areas (38) of reduced thickness are circular, oval, polygonal or similar in shape.

3. A seal as claimed in claim 1 or 2, characterised in that said areas (38) are longitudinally and transversely aligned in the seal.

4. A seal as claimed in claim 1 or 2, characterised in that it has a single row of said areas (38) aligned longitudinally.

5. A seal as claimed in one of the preceding claims, characterised in that said areas (38) are orifices which may or may not cross through the entire thickness of the seal.

6. A seal as claimed in one of the preceding claims, characterised in that said areas (38) are longitudinally spaced at a distance in the order of 5 to 15 mm.

7. A seal as claimed in one of the preceding claims, characterised in that said areas (38) are transversely spaced at a distance of several millimetres.

8. A seal as claimed in one of the preceding claims, characterised in that said areas (38) are of a transverse diameter or dimension in the order of several millimetres.

9. A seal as claimed in one of the preceding claims, characterised in that said areas (38) are provided in the seal at regular intervals.

10. A seal as claimed in one of the preceding claims, characterised in that said areas (38) are provided at the end of transverse pre-cutting lines (40) of any type.
